# FASCICULE DE BREVET EUROPEEN

(11) **EP 1 757 551 B1**
(45) Date de publication et mention de la délivrance du brevet: **13.02.2008**
(21) Numéro de dépôt: 06014716.2
(22) Date de dépôt: 14.07.2006
(51) Int. Cl.: B65H 49/32, B65H 49/30

(54) **Dérouleur de bobines ou de couronnes de tubes semi rigides ou câbles**
Vorrichtung zum Abwickeln von Rollen aus halbstarrem Schlauch oder Kabel
Device for unwinding coils of semi-rigid tubes or cables

(30) Priorité: 22.08.2005 FR 0508673
(43) Date de publication de la demande: 28.02.2007
(73) Titulaire: MACC, 86104 Chatellerault Cédex (FR)
(72) Inventeur: Lavrard, Jean-François, 86104 Chatellerault Cedex (FR)

(56) Documents cités:
- EP-A- 1 584 593
- DE-U1- 20 204 587
- FR-A- 2 733 219
- FR-A- 2 819 240
- FR-A- 2 819 241
- GB-A- 406 583
- US-A- 325 394
- US-A- 2 463 192
- US-A- 3 058 688
- PATENT ABSTRACTS OF JAPAN vol. 017, no. 370 (M-1444), 13 juillet 1993 (1993-07-13) -& JP 05 058557 A (MINORU TAKAHASHI), 9 mars 1993 (1993-03-09)

## Description

De nombreuses versions de dérouleurs existent et certaines ont fait l'objet de demandes de brevet. Ces versions s'appliquent à des utilisations précises et particulières ou à des matériaux spécifiques.

Brevet FR 2 407 159 - dispositif apte à recevoir des bobines de fil, câbles ou similaires, décrit un dispositif constitué d'un socle comportant des bras verticaux équipés de paliers ouverts recevant les axes de bobines ou rouleaux.

Brevet FR 2 409 948 - dispositif pour l'enroulement ou le déroulement d'un produit en forme de boudin tel que câble ou corde, décrit un dispositif d'enroulement, déroulement motorisé.

Brevet EP 0087 500 A1 - dispositif de déplacement pour un tuyau de chauffage de sol, décrit un appareil se fixant sur le dormant vertical d'une porte.

Brevet FR 2 541 215 - châssis porte-dévidoir à roue pour pose de fil de vigne, décrit un châssis type brouette avec un axe vertical de déroulement.

Brevet FR 2 562 880 - dévidoir mobile assisté - décrit un dévidoir à bras assistés mécaniquement.

Brevet FR 2 578 523 - dévidoir mobile à moyeu adaptable, décrit un support avec axe de rotation pouvant supporter plusieurs bobines et équipé d'un guide-fil en forme de U.

Brevet EP 0180 909 A1 - dévidoir, décrit un dévidoir d'alimentation de machine. Celui-ci est équipé d'un bac pour stockage tampon recevant le matériau à travailler du fait de la non synchronisation entre le déroulement et le besoin de la machine.

Brevet EP 0196 614 A1 - dispositif dérouleur, décrit un support rotatif.

Brevet FR 2 567 690 - dispositif pour le déroulement et l'enroulement des câbles sur des tourets, décrit un appareil motorisé.

Brevet FR 2 641 265 - dévidoir pour fils, tuyaux ou analogues, décrit un appareil composé d'un socle et de flasques recevant une bobine dont les flasques latéraux possèdent une gorge circulaire servant à guider cette bobine en rotation sur des moyeux de roulement portés par les flasques.

Brevet WO 91/00 003 - appareil d'enroulement mobile pour tuyau souple, décrit un appareil motorisé.

Brevet FR 2 683 514 - dispositif de support de dérouleurs, décrit un support avec encoches obliques recevant des axes de bobines.

Brevet FR 2 679 890 - chariot enrouleur de tuyau, décrit un chariot équipé de roues et d'une bobine, dont la structure vient se solidariser sur les paliers de la bobine.

Brevet EP 0574 001 A1 - dispositif pour supporter, transporter et manipuler des rouleaux sur lesquels sont enroulés des câbles ou fils flexibles, décrit un produit mobile supportant plusieurs axes de rotation de plusieurs bobines.

Brevet FR 2 698 622 - dérouleur de gaine flexible, décrit un châssis support de bobine avec barre de freinage de bobine.

Brevet FR 2 707 617 - dispositif dévidoir palettisable et gerbable pour gaines flexibles conditionnées sur touret, décrit un châssis équipé de touret destiné au palettissage.

Brevet FR 2 654 715 - dévidoir de fil servant au palettisage, notamment en viticulture et arboriculture, décrit un châssis avec roue sur lequel se monte une bobine à dévider.

Brevet FR 2 733 219 - dispositif de dévidage de câble, bobiné en couronne, décrit un chariot repliable sur lequel se monte un touret à flasques amovibles et réglables.

Brevet FR 2 753 695 - chariot dérouleur de fils, décrit un support à roulettes sur lequel s'adapte des modules à flasques à sandows.

Brevet FR 2 782 490 - chariot transporteur et dérouleur de touret de câble ou de tuyauterie, décrit un chariot constitué d'un châssis à trois roues avec dispositif de levage et de maintien du touret.

Brevet WO 00/35 797 - appareil de déroulage de câble, décrit un caisson à roulettes dont les cotes comportent des encoches recevant des arbres de bobines à dérouler.

Brevet FR 2 819 241 - appareil pour la distribution de produits souples à partir d'une couronne, décrit un appareil support avec élément support de bobine, l'ensemble étant repliable et démontable.

Brevet FR 2 828 482 - enrouleur dévidoir, décrit un châssis support de tambour principalement destiné aux tuyaux d'arrosage.

Toutes ces créations ont été faites pour répondre à des utilisations spécifiques comme c'est le cas de notre création objet de la description ci-après qui améliore et simplifie le produit et son utilisation tout en la rendant polyvalente pour les tubes de chauffage au so!, câbles, gaines, bandes de joint, etc ... En position repliée de stockage et/ou transport, le produit est compact ; toutes les parties principales sont assemblées, ce qui évite le produit en kit avec des éléments séparés dont il peut être fait l'oubli lors des déplacements sur chantiers.

Le dérouleur est composé principalement d'un châssis support pliable, équipé de roues et d'une forme de préhension, ce qui rend le déplacement du produit replié analogue à celui d'un diable.

En position d'utilisation donc dépliée, ce dérouleur présente, par son châssis, une assise suffisamment grande au sol pour assurer une grande stabilité. La partie arrière repose sur deux roues, la partie avant sur deux pieds dont l'extrémité au sol est en forme de crosse.

Sur ce châssis, à une hauteur appropriée, deux paliers sont solidaires de la partie avant faisant brancard et peuvent recevoir un arbre de mandrin ; mandrin destiné à recevoir les bobines ou couronnes à dévider. L'arbre horizontal de ce mandrin est maintenu en position dans les paliers par des crochets pivotants. Cette disposition est utile lors du dévidement des bobines ou couronnes de tubes semi-rigides ou de câbles et également lors du déplacement de l'ensemble en position diable.

Le mandrin support de couronne est composé d'un arbre comme indiqué ci-dessus. Sur cet arbre, une chape solidaire à une extrémité comporte trois bras perpendiculaires dont deux sont repliables en position transport et/ou stockage. Le maintien en position repliée ou dépliée des deux bras pivotants est assuré par des tétons à ressort solidaires de ces mêmes bras et venant prendre place dans des orifices réalisés dans la chape pour chacune des deux positions.

Sur ces trois bras, coulissent perpendiculairement à ceux-ci, trois éléments tubulaires dits supports de couronnes pouvant être écartés en fonction du diamètre intérieur de la bobine à dérouler. Ces éléments tubulaires sont porteurs de séparateurs de bobines ou couronnes et de bras de maintien des bobines, couronnes ou autres, dits bras d'extrémités de couronnes. Ces derniers sont biocables en position suivant la dimension des éléments montés sur le mandrin.

Les éléments tubulaires réglables à la dimension des diamètres intérieurs de couronnes ou bobines sont maintenus en position par un téton à ressort qui s'engage dans des trous pratiqués dans les bras de maintien.

Les tubes semi-rigides, câbles, etc ... à dérouler passent dans un guide-fil situé sur le brancard ou dans un autre situé sur les pieds arrières équipés de roues suivant le choix de l'opérateur. Cette disposition assure un tirage des tubes semi-rigides, câbles ou autres, près du sol, conférant ainsi une stabilité de l'appareil dérouleur en utilisation.

La position repliée ou dépliée est assurée par un verrou à ressort. La prise de position, une fois le verrou dégagé, se fait automatiquement sur un secteur comportant les deux trous correspondant aux positions, soit pliée ou repliée. La proximité de ce verrou du brancard de manoeuvre donne une position ergonomique de prise du verrou pour le tirer.

La figure 1 représente, en perspective, le dérouleur en position dépliée, soit d'utilisation.

La figure 2 représente, en perspective, le dérouleur en position repliée, soit de transport, stockage.

La figure 3, représente en vue partielle, l'arbre du mandrin avec les bras séparateurs de couronnes et bras d'extrémités de couronnes.

La figure 4 représente, en vue partielle, le bras d'extrémité avec son blocage sur les supports de couronnes.

La figure 5 représente, en coupe, le verrou à ressort pour indexation du support de couronnes sur le bras.

La figure 6 représente, en perspective partielle, le verrou de maintien en position dépliée, repliée (dépliée dans ce cas).

La figure 7 représente, en perspective, le dérouleur équipé d'une bobine de tube à dérouler.

La figure 8 représente, en perspective, le mandrin.

La figure 9 représente, en perspective partielle, l'articulation brancard pieds arrières avec verrou de maintien en position.

Selon les figures 1, 2, 7 et 9, le dérouleur (1) se compose de deux parties principales, un châssis (2) et un mandrin (3).

Toujours selon les figures 1, 2, 7 et 9, le châssis (2) est pliant (en 4) (4'), le brancard (5) présente, en partie haute, une forme de préhension (6), la partie arrière (7) articulée sur le brancard (5) (en 4) (4') est équipée de roues (8) (8').

Suivant la figure 2, le dérouleur (1) est représenté en position pliée, la forme de préhension (6) du brancard (5) permet de déplacer le dérouleur (1) comme un simple diable.

Selon les figures 1 et 7, le dérouleur (1) présente, du fait de l'écartement des pieds (9) (9') du brancard (5) avec la partie arrière (7) une assise stable au sol. Les pieds (9) (9') se terminent à leur extrémité en contact avec le sol par une forme de crosse (33) (33'). La partie arrière (7) comme indiqué précédemment est équipée de deux roues (8) (8'). Le dérouleur (1) prend donc appui sur le sol en quatre contacts non agressifs et poinçonnants.

Selon les figures 1, 2, 6, 7 et 9, deux paliers (10) (10') sont solidaires du brancard (5). Ces paliers (10) (10') reçoivent l'arbre (11) du mandrin (3). Cet arbre (11) est maintenu dans les paliers (10) (10') par des crochets (12) (12') articulés sur les paliers (10) (10').

Selon les figures 1, 2, 3, 4, 5, 7, 8 et 9, le mandrin (3) est constitué d'un arbre (11) qui comporte vers l'extrémité (13) un chape (14) ; cette chape (14) comporte un bras fixe (15) et deux bras pivotants (16) (16') qui se rabattent en position repliée vers le bras fixe (15).

Toujours selon les figures 1, 2, 3, 4, 5, 7, 8 et 9, sur le bras fixe (15) et les deux bras pivotants (16) (16') se déplacent trois supports de couronnes (17) (17') (17"). Ces mêmes supports sont réglables pour bien correspondre au diamètre intérieur des bobines ou couronnes de tubes semi-rigides ou câbles (27) à monter sur ce mandrin (3). Sur ces dits supports de couronnes (17) (17') (17") viennent coulisser des séparateurs de couronnes (18) (18') (18") et également des bras d'extrémités de couronnes (19) (19') (19") qui sont blocables en translation sur les supports de couronnes (17) (17') (17") au moyen de dispositif à excentriques (20) (20') (20").

Selon les figures 1, 2, 3, 8 et 9, les deux bras pivotants (16) (16') sont articulés sur la chape (14) (respectivement en 34) (34'), ce qui leur permet d'occuper deux positions, pliée, dépliée, maintenues en position par des tétons à ressort (21) (21') qui viennent s'engager dans des orifices (22) (22') en position pliée et dans les orifices (23) (23') en position dépliée.

Suivant les figures 1, 3, 8 et 9, sur le bras fixe (15) et les deux bras pivotants (16) (16') coulissent et sont réglables en position trois supports de couronnes (17) (17') (17"). Le maintien en position est assuré par des tétons à ressort (24) (24') (24") solidaires des supports de couronnes (17) (17') (17") et qui s'engagent dans des trous (32) pratiqués dans le bras fixe (15) et les deux bras pivotants (16) (16'). Ce réglage permet d'adapter au plus près les supports de couronnes (17) (17') (17") au diamètre interne des bobines ou couronnes de tubes semi-rigides ou câbles (27).

Toujours suivant les figures 1, 3, 8 et 9, sur les supports de couronnes (17) (17') (17") coulissent des séparateurs de couronnes (18) (18') (18"). Ils sont libres pour s'interposer à volonté entre deux couronnes admises sur le mandrin (3).

Toujours selon les figures 1, 3, 8 et 9, sur ces mêmes supports de couronnes (17) (17') (17") coulissent également des bras d'extrémités de couronnes (19) (19') (19") qui eux se bloquent à la demande au moyen de dispositifs à excentriques (20) (20') (20").

Selon les figures 1, 2 et 7, le châssis (2) est équipé sur le brancard (5) et la partie arrière (7) de guide-fils (25) (26). Suivant le sens des bobines ou couronnes de tubes semi-rigides ou de câbles (27) l'opérateur choisit le guide correspondant. Ce guidage réalisé en partie basse près des assises au sol du dérouleur (1) assure une stabilité au renversement.

Selon les figures 1, 2, 6 et 9, le dérouleur (1) constitué d'un châssis (2) lui-même composé de deux pièces articulées (en 4) (4') sur le brancard (5) comportant des chapes (35) (35') dans lesquelles s'articule la partie arrière (7). Le maintien en position pliée ou dépliée est assuré par un verrou à ressort (28) solidaire de la partie arrière (7), qui s'engage dans les trous (29) (30) réalisés sur une pièce en forme de secteur (31) solidaire du brancard (5). Cette disposition permet, après déverrouillage d'une position, de se verrouiller dans l'autre, automatiquement. Ce secteur (31) est réalisé en matériau inoxydable pour éviter l'oxydation suite aux frottements du verrou (28).

## Revendications

1. Dérouleur (1) de bobines ou de couronnes de tubes semi-rigides ou câbles (1) composé d'un châssis (2) et d'un mandrin (3), lequel châssis (2) est composé d'un brancard (5) lui-même composé d'une forme de préhension (6) et de deux pieds (9) (9') qui se terminent par des extrémités en forme de crosse (33) (33') et d'une partie arrière (7) articulée qui se replie sur le brancard (5) (4) (4'), contenant en ses extrémités deux roues (8) (8') et lequel mandrin (3) est composé d'un arbre (11) maintenu dans des paliers (10) (10') solidaires du brancard (5) par des crochets (12) (12') articulés sur les paliers (10) (10') ; ce même arbre (11) comporte vers l'extrémité (13), une chape (14) composée d'un bras fixe (15), de deux bras pivotants (16) (16'), maintenus en position dépliée par des tétons à ressort (21) (21') solidaires des deux bras pivotants (16) (16') qui viennent s'engager dans des premiers orifices (23) (23') réalisés dans la chape (14) ; sur ce bras fixe (15) et ces deux bras pivotants (16) (16') se déplacent des supports de couronnes (17) (17') (17") réglables au diamètre intérieur des bobines ou couronnes de tubes semi-rigides ou câbles (27) à monter sur le mandrin (3) ; les supports de couronnes (17) (17') (17") sont maintenus en position sur le bras fixe (15) et les deux bras pivotants (16) (16') par des tétons à ressort (24) (24') (24") solidaires des supports de couronnes (17) (17') (17") qui s'engagent dans des trous (32) pratiqués dans le bras fixe (15) et les deux bras pivotants (16) (16') ; sur ces supports de couronnes (17) (17' (17") viennent coulisser des séparateurs (18) (18') (18") ainsi que des bras d'extrémités de couronnes (19) (19') (19") maintenus en translation sur les supports de couronnes (17) (17') (17") par des dispositifs à excentriques (20) (20') (20"), **caractérisé en ce que** les bras pivotants (16) (16') sont repliables sur le bras fixe (15) en s'articulant sur la chape (14) (34) (34') et maintenus en position pliée par les tétons à ressort (21) (21') solidaires des deux bras pivotants (16) (16') qui viennent s'engager dans des deuxièmes orifices (22) (22') réalisés dans la chape (14) de façon à diminuer l'encombrement du dérouleur pendant son stockage.

2. Dérouleur (1) de bobines ou de couronnes de tubes semi rigides ou câbles suivant la revendication 1, **caractérisé en ce que** le brancard (5) et la partie arrière (7) comprennent tous les deux, en leur partie basse, des guide-fils (25) (26) pouvant guider les bobines ou couronnes de tubes semi-rigides ou de câbles (27) placées sur le mandrin (3) afin d'en faciliter le déroulement dans un sens ou dans l'autre tout en conférant une stabilité à l'appareil en utilisation.

3. Dérouleur (1) de bobines ou de couronnes de tubes semi rigides ou câbles (27) suivant la revendication 1, **caractérisé en ce que** des chapes (35) (35') du châssis (2) s'articule la partie arrière (7) du châssis (2) et que son maintien en position est assuré par un verrou à ressort (28) solidaire de la partie arrière (7), lequel verrou à ressort (28) s'engage automatiquement au gré de la position désirée dans des trous (29) (30) réalisés sur une pièce en forme de secteur (31) solidaire du brancard (5).

## Claims

1. An uncoiler (1) for reels or coils of semi-rigid tubes or cables (1) comprised of a frame (2) and a mandrel (3), which frame (2) is comprised of a longitudinal member (5) itself comprised of a holding portion (6) and two feet (9) (9') that end in crook-shaped ends (33) (33') and an articulated rear part (7) that can be folded onto the longitudinal member (5) (4) (4'), containing two wheels (8) (8') at its ends, and which mandrel (3) is comprised of a shaft (11) held in bearings (10) (10') integral with the longitudinal member (5) by hooks (12) (12') articulated on the bearings (10) (10'); the said shaft (11) includes towards its end (13) a hinge fitting (14) comprised of a fixed arm (15), two pivoting arms (16) (16'), held in the unfolded position by spring studs (21) (21') integral with the two pivoting arms (16) (16') that fit in first orifices (23) (23') made in the hinge fitting (14); on the said fixed arm (15) and the said two pivoting arms (16) (16') move coil supports (17) (17') (17") that may be adjusted to the inner diameter of the reels or coils of semi-rigid tubes or cables (27) to be mounted on the mandrel (3); the coil supports (17) (17') (17") are held in position on the fixed arm (15) and the two pivoting arms (16) (16') by spring studs (24) (24') (24") integral with the coil supports (17) (17') (17") that fit in the holes (32) made in the fixed arm (15) and the two pivoting arms (16) (16'); on the said coil supports (17) (17') (17") slide separators (18) (18') (18") and coil end arms (19) (19') (19") that are maintained in translation on the coil supports (17) (17') (17") by eccentric devices (20) (20') (20"), **characterized in that** the pivoting arms (16) (16') can be folded onto the fixed arm (15) by articulating on the hinge fitting (14) (34) (34') and held in the folded position by the spring studs (21) (21') integral with the two pivoting arms (16) (16') that fit in second orifices (22) (22') made in the hinge fitting (14) so as to reduce the dimensions of the uncoiler during storage.

2. An uncoiler (1) for reels or coils of semi-rigid tubes or cables according to claim 1, **characterized in that** the longitudinal member (5) and the rear part (7) both include, in their lower part, wire guides (25) (26) to guide the reels or coils of semi-rigid tubes or cables (27) placed on the mandrel (3) so as to facilitate their uncoiling in one direction or the other, while making the device stable when in use.

3. An uncoiler (1) for reels or coils of semi-rigid tubes or cables (27) according to claim 1, **characterized in that** the rear part (7) of the frame (2) is articulated on the hinge fittings (35) (35') of the frame (2) and **in that** it is held in position by a spring lock (28) integral with the rear part (7), which spring lock (28) fits automatically according to the required position in holes (29) (30) made on a sector-shaped part (31) integral with the longitudinal member (5).

## Patentansprüche

1. Abwickler (1) für Spulen oder Kränze mit halbstarren Rohren oder Kabeln, bestehend aus einem Gestell (2) und einem Schlauchwickler (3), wobei das Gestell (2) aus einem Längsträger (5) besteht, der wiederum aus einem Griff (6) und zwei Füßen (9) (9') besteht, die mit hakenförmigen Enden (33) (33') und einem rückwärtigen Gelenkteil (7) abgeschlossen sind, das auf den Längsträger (5) (4) (4') klappbar ist, mit zwei Rädern (8) (8') an den Fußenden, wobei der Schlauchwickler (3) aus einer Welle besteht, die mit Haken (12) (12') in den fest mit dem Längsträger (5) verbundenen Lagern (10) (10') gehalten und gelagert wird ; diese Welle (11) umfasst ungefähr an ihrem Ende (13) einen Gabelkopf (14), der aus einem festen Arm (15) und zwei Schwenkarmen (16) (16') besteht, die in ausgeklappter Position durch fest mit den beiden Schwenkarmen (16) (16') verbundene Federzapfen (21) (21') gehalten werden, die in erste Öffnungen (23) (23') im Gabelstück (14) eingreifen; auf diesem festen Arm (15) und diesen beiden Schwenkarmen (16) (16') bewegen sich Kranzstützen (17) (17') (17"), die auf den Innendurchmesser der auf den Schlauchwickler (3) zu montierenden Spulen oder Kränze der halbstarren Rohre oder Kabel (27) einstellbar sind; die Kranzstützen (17) (17') (17") werden durch fest mit ihnen verbundene Federzapfen (24) (24') (24") auf dem festen Arm (15) und den zwei Schwenkarmen (16) (16') in Position gehalten, wobei die Federzapfen in Löcher (32) im festen Arm (15) und in den Schwenkarmen (16) (16') eingreifen; auf diesen Kranzstützen (17) (17') (17") gleiten Trennelemente (18) (18') (18") sowie Arme von Kranzenden (19) (19') (19"), die mit Exzentervorrichtungen (20) (20') (20") verschiebbar auf den Kranzstützen (17) (17') (17") gehalten werden, **dadurch gekennzeichnet, dass** die Schwenkarme (16) (16') auf dem festen Arm (15) klappbar sind, indem sie im Gabelstück (14) (34) (34') gelagert und in zusammengeklappter Position durch fest mit den Schwenkarmen (16) (16') verbundene Federzapfen (21) (21') gehalten werden, die in zweite Öffnungen (22) (22') im Gabelstück eingreifen, sodass der Platzbedarf des Abwicklers während des Lagern reduziert wird.

2. Abwickler (1) für Spulen oder Kränze mit halbstarren Rohren oder Kabeln nach Anspruch 1, **dadurch gekennzeichnet, dass** der Längsträger (5) und der rückwärtige Teil (7) beide in ihrem unteren Bereich Drahtführungen (25) (26) umfassen, die die Spulen oder Kränze mit halbstarren Rohren oder Kabeln (27) auf dem Schlauchwickler (3) führen können, um das Abwickeln in die eine oder andere Richtung zu erleichtern und dem Gerät während der Anwendung eine Stabilität zu verleihen.

3. Abwickler (1) für Spulen oder Kränze mit halbstarren Rohren oder Kabeln (27) nach Anspruch 1, **dadurch gekennzeichnet, dass** der rückwärtige Teil (7) des Gestells (2) an den Gabelstücken (35) (35') des Gestells (2) gelagert ist und dass sein Halt durch einen fest mit dem rückwärtigen Teil (7) verbundenen Federriegel (28) gewährleistet ist, wobei der Federriegel (28) automatisch je nach gewünschter Position in Löcher (29) (30) eingreift, die an einem fest mit dem Längsträger (5) verbundenen sektorförmigen Teil (31) vorhanden sind.
